# EUROPÄISCHE PATENTSCHRIFT

(11) **EP 3 007 982 B1**
(45) Veröffentlichungstag und Bekanntmachung des Hinweises auf die Patenterteilung: **05.04.2017**
(21) Anmeldenummer: 14728556.3
(22) Anmeldetag: 04.06.2014
(51) Int. Cl.: B65B 9/04, B65B 31/02, B65B 31/04, B65B 47/00, B65B 47/04, B65B 61/06

(54) **VERPACKUNGSMASCHINE MIT EINEM SIEGELMITTEL**
PACKAGING MACHINE HAVING A SEALING MEANS
MACHINE DE CONDITIONNEMENT DOTÉE D'UN MOYEN DE SCELLAGE

(30) Priorität: 12.06.2013 DE 102013210919
(43) Veröffentlichungstag der Anmeldung: 20.04.2016
(73) Patentinhaber: GEA Food Solutions Germany GmbH, 35216 Biedenkopf-Wallau (DE)
(72) Erfinder: PAUL, Reiner, 35239 Steffenberg (DE)
(74) Vertreter: Kutzenberger Wolff & Partner
(86) Internationale Anmeldenummer: PCT/EP2014/061623
(87) Internationale Veröffentlichungsnummer: WO 2014/198613

(56) Entgegenhaltungen:
- DE-B3-102007 031 527
- GB-A- 1 451 662
- US-A- 4 168 598

## Beschreibung

Die vorliegende Erfindung betrifft eine Verpackungsmaschine mit einer Siegelstation, die mit einem Siegelmittel eine Oberfolienbahn an eine Unterfolienbahn siegelt, wobei das Siegelmittel mindestens eine Öffnung aufweist, die mit einer Vakuumquelle und/oder einer Austauschgasquelle verbunden ist. Des Weiteren betrifft die vorliegende Erfindung eine Siegelbrille.

Derartige Verpackungsmaschinen sind aus dem Stand der Technik hinlänglich bekannt und werden beispielsweise dazu eingesetzt, um eine in die Unterfolienbahn tiefgezogene Verpackungsmulde, die anschließend befüllt worden ist, mit einer Deckelfolie zu verschließen, indem die Oberfolie an die Unterfolie gesiegelt wird. Siehe z.B. DE-A-102007031527. Vor dem Verschließen erfolgt bei diesen Verpackungen oftmals ein Gasaustausch in und/oder vor der Siegelstation, d.h. die im Inneren der Verpackung vorhandene Luft bzw. Gas wird mittels eines Unterdrucks abgesaugt und/oder zumindest teilweise durch ein Austauschgas ersetzt, das zwischen die Ober- und die Unterfolie eingebracht, insbesondere eingeblasen wird. Heutzutage stellen diese Verpackungsmaschinen meist mehrere Verpackungen pro Maschinentakt gleichzeitig her, bei denen der Gasaustausch vorzugsweise individuell oder identisch erfolgen soll.

Es war deshalb die Aufgabe der vorliegenden Erfindung, eine Verpackungsmaschine zur Verfügung zu stellen, die diese Anforderungen erfüllt.

Gelöst wird die Aufgabe mit einer Verpackungsmaschine mit einer Siegelstation, die mit einem Siegelmittel eine Oberfolienbahn an eine Unterfolienbahn siegelt, wobei das Siegelmittel mindestens eine Öffnung aufweist, die mit einer Vakuumquelle und/oder einer Austauschgasquelle verbunden ist, wobei in dem Siegelmittel mindestens ein Ventil vorgesehen ist, mit dem die Gasströmung an der Öffnung einstellbar ist.

Die vorliegende Erfindung betrifft eine Verpackungsmaschine, insbesondere eine Form-Füll-Siegel-Verpackungsmaschine (FFS-Verpackungsmaschine). Bei diesen Verpackungsmaschinen wird eine Unterfolienbahn, insbesondere taktweise, entlang der Verpackungsmaschine transportiert und zunächst eine oder mehrere Verpackungsmulde(n) in die Unterfolienbahn eingeformt. Anschließend wird jede Verpackungsmulde in einer Füllstation mit einem Verpackungsgut, insbesondere Lebensmittelscheiben, oder anderen wiege- und/oder zählbaren Verpackungsgütern, insbesondere Lebensmitteln, befüllt und danach mit einer Deckelfolie, die an der Verpackungsmulde befestigt, insbesondere gesiegelt, wird, verschlossen. Vorzugsweise wird bei einem Takt eine Vielzahl von Verpackungsmulden im Wesentlichen gleichzeitig tiefgezogen, befüllt und mit einer Deckelfolie versehen. Diese Vielzahl von Verpackungsmulden wird als sogenanntes Format bezeichnet, das (X Y Verpackungsmulden) enthält.

Das Siegeln der Oberfolie an die Unterfolie erfolgt unter dem Einfluss von Wärme und Druck mit einem Siegelmittel. Dieses Siegelmittel ist vorzugsweise ein erwärmter Siegelrahmen, der die Form der Siegelnaht vorgibt und der in der Regel pro Verpackungsmulde eine Ausnehmung aufweist, die die Verpackungsmulde beim Siegeln zumindest teilweise aufnimmt. Der Siegelrahmen siegelt die Deckelfolie an alle Verpackungsmulden eines Formates gleichzeitig, ist vorzugsweise unterhalb der Unterfolienbahn vorgesehen und wird vorzugsweise zum Siegeln angehoben und nach dem Siegeln vorzugsweise abgesenkt. Beim Anheben wird der Siegelrahmen gegen ein Oberwerkzeug, beispielsweise einen Siegelrahmen oder eine Platte gedrückt. Dabei werden die beiden Folienbahnen, die sich zwischen der Siegelbrille und dem Oberwerkzeug befinden, aneinandergepresst und unter dem Einfluss der Wärme aneinander gesiegelt.

Erfindungsgemäß weist nun ein Siegelwerkzeug, insbesondere die Siegelbrille, mindestens eine Öffnung auf, die mit einer Vakuumquelle und/oder einer Austauschgasquelle verbunden ist. Durch diese Öffnung wird entweder zwischen den beiden Folienbahnen vorhandene Luft abgesaugt und/oder ein Austauschgas zwischen die beiden Folienbahnen eingeblasen. Die Öffnungen erstrecken sich vorzugsweise in einer Reihe, die parallel zu der Transportrichtung der Unterfolienbahn verläuft. Für Gasaustausch werden vorzugsweise vor der Siegelstation mindestens ein, vorzugsweise eine Vielzahl von Löchern in die Unterfolienbahn eingebracht, durch die das Gas in den Raum zwischen den beiden Folienbahnen gelangt bzw. daraus gesaugt wird. Alternativ kann auch mittels längs und/oder quer angeordneter Düsen, sogenannter Quer- bzw. Längsdüsen, wie beispielsweise in DE 102006020360 offenbart, das Vakuum eingebracht werden und/oder der Gasaustausch erfolgen.

Erfindungsgemäß ist nun in dem Siegelmittel oder mindestens einer Düse ein Ventil vorgesehen, mit dem die Strömung an der Öffnung einstellbar ist, d.h. beispielsweise Volumenstrom pro Zeit, Strömungsrichtung und/oder Strömungsgeschwindigkeit. Insbesondere wenn eine Vielzahl von Öffnungen in dem Siegelmittel vorhanden sind, kann die Gasströmung, d.h. das Einsaugen der Luft und/oder das Einblasen des Austauschgases pro Verpackungsmulde eines Formates individuell oder gruppenweise geregelt werden. Dadurch ist es möglich pro Format in den Verpackungsmulden im Wesentlichen dieselbe Gasatmosphäre zu erhalten oder gezielt unterschiedliche Verhältnisse zu erlangen.

Vorzugsweise ist in dem Werkzeug, insbesondere in der Siegelbrille eine Leitung, beispielsweise in Form einer Bohrung vorgesehen, die eine oder mehrere Öffnungen mit einer Vakuum- und/oder Austauschgasquelle verbindet. In dieser Leitung ist nun ein Ventil vorgesehen, mit dem der Querschnitt der Leitung an der Stelle des Ventils verändert werden kann, um den Strömungswiderstand und damit die Gasmenge, die in die Öffnung gesaugt oder aus der Öffnung ausgeblasen wird, oder die Strömungsgeschwindigkeit des Gases einzustellen. Gezieltes einstellen der Strömungsgeschwindigkeit des Gases kann beispielsweise dazu verwendet werden, leichte und/oder zum Bewegen, Verrutschen oder sogar zum Wegfliegen neigende Produkte, wie beispielsweise Wurstscheiben mit geringem Fettgehalt und geringer gegenseitiger Anhaftwirkung am Bewegen und/oder Wegfliegen zu hindern.

Vorzugsweise ist in der Leitung ein Sackloch vorgesehen, in das ein Zylinder mit einer Durchgangsbohrung eingeführt wird. Die Durchgangsbohrung kann vollständig oder nur teilweise mit der Leitung fluchten und dadurch den Strömungsquerschnitt verändern. Es ist aber auch möglich in das Sackloch eine Schraube oder einen Ventilstößel einzudrehen, die den Querschnitt des Sacklochs und damit der Leitung verändert.

Das Ventil kann manuell oder motorisch angetrieben sein.

Die Einstellung jedes Ventils kann automatisch erfolgen, indem ein Sensor beispielsweise die Atmosphäre in der Verpackung oder die Strömungsgeschwindigkeit an der Öffnung misst und dann das jeweilige Ventil entsprechend einstellt.

Vorzugsweise weist das Siegelwerkzeug, insbesondere die Siegelbrille, eine Vielzahl von Öffnungen auf, deren Strömung zumindest teilweise, vorzugsweise vollständig individuell einstellbar ist.

Vorzugsweise weist das Ventil ein Sicherungsmittel auf, das es in seiner jeweiligen Stellung sichert, so dass es sich beim Betrieb der Verpackungsmaschine nicht selbsttätig verstellt. Ein derartiges Sicherungsmittel ist beispielsweise ein Lack.

Ein weiterer Gegenstand der vorliegenden Erfindung ist eine Siegelbrille, aufweisend eine Öffnung, die mit einer Leitung verbunden ist, wobei in der Leitung ein Ventil vorgesehen ist, mit dem ein Gasstrom aus oder in die Öffnung einstellbar ist.

Die zu diesem Gegenstand der vorliegenden Erfindung gemachten Ausführungen gelten für die erfindungsgemäße Verpackungsmaschine gleichermaßen und umgekehrt.

Vorzugsweise weist die Siegelbrille eine Vielzahl von Öffnungen auf, die vorzugsweise auf einander gegenüberliegenden Seiten, insbesondere entlang einer Linie, vorgesehen sind.

Vorzugsweise ist jede Öffnung mit einer Gasleitung verbunden, die vorzugsweise in die Wandung der Siegelbrille, insbesondere durch Bohren, eingearbeitet ist. Jede Gasleitung wird mit einer Vakuum- und/oder Austauschgasquelle verbunden. In jeder dieser Leitungen ein Ventil vorgesehen, mit dem der Gasstrom durch die jeweilige Leitung eingestellt werden kann.

Vorzugsweise ist in jeder Leitung eine Sackbohrung vorgesehen, die als Sitz für einen Ventilkörper, beispielsweise einen Zylinder dient oder in die ein Ventilkörper eingeschraubt werden kann.

Ein weiterer Gegenstand der vorliegenden Erfindung ist eine Düse, vorzugsweise eine Quer- und/oder Längsdüse, aufweisend eine oder mehrere Öffnungen, die mit einer Leitung verbunden sind, wobei in einer oder jeder Leitung ein Ventil vorgesehen ist, mit dem ein Gasstrom aus oder in die Öffnung einstellbar ist.

Die zu diesem Gegenstand der vorliegenden Erfindung gemachten Ausführungen gelten für die erfindungsgemäße Verpackungsmaschine gleichermaßen und umgekehrt.

Im Folgenden werden die Erfindungen anhand der Figuren 1 bis 3 erläutert. Diese Erläuterungen sind lediglich beispielhaft und schränken den allgemeinen Erfindungsgedanken nicht ein. Die Erläuterungen gelten für alle Gegenstände der vorliegenden Erfindung gleichermaßen.
- **Figur 1**: zeigt die erfindungsgemäße Verpackungsmaschine.
- **Figur 2**: zeigt das Siegelmittel, hier eine Siegelbrille.
- **Figur 3**: zeigt ein Ventil

Figur 1 zeigt die erfindungsgemäße Verpackungsmaschine 1, die eine Tiefziehstation 2, eine Füllstation 7 sowie eine Siegelstation 15 aufweist. Eine Unterfolienbahn 8, hier eine Kunststofffolienbahn 8, wird von einer Vorratsrolle abgezogen und taktweise entlang der erfindungsgemäßen Verpackungsmaschine von rechts nach links transportiert. Bei einem Takt wird die Unterfolienbahn 8 um eine Formatlänge weitertransportiert. Dafür weist die Verpackungsmaschine zwei Transportmittel (nicht dargestellt), in dem vorliegenden Fall jeweils zwei Endlosketten, auf, die rechts und links von der Unterfolienbahn 8 angeordnet sind. Sowohl am Anfang als auch am Ende der Verpackungsmaschine ist für jede Kette jeweils mindestens ein Zahnrad vorgesehen, um das die jeweilige Kette umgelenkt wird. Mindestens eines dieser Zahnräder ist angetrieben. Die Zahnräder im Eingangsbereich und/oder im Ausgangsbereich können miteinander, vorzugsweise durch eine starre Welle, verbunden sein. Jedes Transportmittel weist eine Vielzahl von Klemmmitteln auf, die die Unterfolienbahn 8 im Einlaufbereich 19 klemmend ergreifen und die Bewegung des Transportmittels auf die Unterfolienbahn 8 übertragen. Im Auslaufbereich der Verpackungsmaschine wird die klemmende Verbindung zwischen dem Transportmittel und der Unterfolienbahn 8 wieder gelöst. Stromabwärts von dem Einlaufbereich 19 ist ein Heizmittel 13 vorgesehen, das die Folienbahn 8 erwärmt, insbesondere wenn diese stillsteht. In der Tiefziehstation 2, die über ein Oberwerkzeug 3 und ein Unterwerkzeug 4 verfügt, das die Form der herzustellenden Verpackungsmulde aufweist, werden die Verpackungsmulden 6 in die angewärmte Folienbahn 8 eingeformt. Das Unterwerkzeug 4 ist auf einem Hubtisch 5 angeordnet, der, wie durch den Doppelpfeil symbolisiert wird, vertikal verstellbar ist. Vor jedem Folienvorschub wird das Unterwerkzeug 4 abgesenkt und danach wieder angehoben. Im weiteren Verlauf der Verpackungsmaschine werden die Verpackungsmulden dann in der Füllstation 7 mit dem Verpackungsgut 16 befüllt. In der sich daran anschließenden Siegelstation 15, die ebenfalls aus einem Oberwerkzeug 12 und einem vertikal verstellbaren Unterwerkzeug 11 besteht, wird eine Oberfolie 14 stoffschlüssig durch Siegeln, an der Unterfolienbahn 8 befestigt. Auch in der Siegelstation werden das Oberwerkzeug und/oder das Unterwerkzeug vor und nach jedem Folientransport abgesenkt bzw. angehoben. Auch die Oberfolie 14 kann in Transportmitteln geführt sein bzw. von Transportketten transportiert werden, wobei sich diese Transportmittel dann nur von der Siegelstation und ggf. stromabwärts erstrecken. Ansonsten gelten die Ausführungen, die zu den Transportmitteln der Unterfolie gemacht wurden. Auch die Oberfolie kann mit einem Heizmittel angewärmt und tiefgezogen werden. Für das Siegeln ist als Unterwerkzeug 11 beispielweise ein heizbarer Siegelrahmen vorgesehen, der pro Verpackungsmulde eine Öffnung aufweise, in die die Verpackungsmulde beim Siegeln, d.h. bei der Aufwärtsbewegung des Untersiegelwerkzeugs eintaucht. Zum Siegeln werden die Ober- und die Unterfolienbahn zwischen dem Ober- und dem Unterwerkzeug 12, 11 zusammengepresst und verbinden sich unter dem Einfluss von Wärme und druck. Nach dem Siegeln werden die Werkzeuge 11, 12 wieder vertikal auseinanderbewegt. Vor und/oder beim Siegeln der Oberfolie an die Unterfolie erfolgt in jeder Verpackungsmulde ein Gasaustausch. Dafür wird die in der Verpackungsmulde vorhandene Luft zunächst teilweise abgesaugt und dann durch ein Austauschgas ersetzt. Dafür werden im Bereich jedes Formats in die Unterfolie im Bereich der Transportketten Löcher in die unterfolienbahn eingebracht, durch die die Luft zwischen den Folienbahnen 8, 14 abgesaugt und das Austauschgas dann eingeblasen wird. Im weiteren Verlauf der Verpackungsmaschine werden die fertiggestellten Verpackungen vereinzelt, was in dem vorliegenden Fall mit dem Querschneider 18 und dem Längsschneider 17 erfolgt. Der Querschneider 18 ist in dem vorliegenden Fall ebenfalls mit einer Hubeinrichtung 9 anhebbar bzw. absenkbar.

Figur 2 zeigt Details der Siegelbrille 20, die in dem vorliegenden Fall das Unterwerkzeug 11 darstellt. Diese Siegelbrille wird zum Siegeln erwärmt und weist dementsprechend nicht dargestellte Heizmittel auf. In ihrem Randbereich weist die Siegelbrille eine Vielzahl von Öffnungen 22 auf durch die Luft einströmen oder ein Austauschgas ausströmen kann. Diese Öffnungen 22 sind jeweils mit einer Leitung 21 verbunden, die in die Siegelbrille eingearbeitet, hier gebohrt, ist und die jede Öffnung 22 mit einer Vakuum- und/oder einer Austauschgasquelle verbindet. In der Leitung 21 ist jeweils ein Ventil vorgesehen, mit dem der Gasstrom aus der Öffnung 22 oder in die Öffnung 22 eingestellt bzw. geregelt werden kann. In dem vorliegenden Fall ist das Ventil als Sackloch in der Leitung 21 vorgesehen, das als Ventilsitz für einen Ventilkörper 23, hier ein zylindrischer Körper mit einer Durchgangsbohrung 25 dient. Der Körper weist eine Dichtung 26, hier eine O-Ring-Dichtung, auf und ist so in dem Sackloch angeordnet, dass die Durchgangsbohrung 25 mit der Leitung 21 fluchten kann, wenn das Ventil vollständig geöffnet sein soll. Durch Drehen des Ventilkörpers im oder gegen den Uhrzeigersinn verkleinert sich jedoch die Überschneidung von der Durchgangsbohrung 25 und der Leitung 21, so dass sich dadurch der Durchfluss durch die Leitung 21 vermindert. Auch eine Vollständige Absperrung des Gasstroms ist möglich. Der Ventilkörper weist in dem vorliegenden Fall einen Schlitz auf, der die Spitze eines Schraubenziehers aufnehmen kann, mit dem die Einstellung des Ventils erfolgt. Mit dem optional vorhandenen Befestigungsmittel 24 wird das Ventil gegen Herausfallen gesichert und nach Einstellen des gewünschten Durchflusses wird das Ventil beispielsweise mit Sicherungslack vorzugsweise gegen Verstellen gesichert.

Figur 3 zeigt den Ventilkörper 23 im Detail.

### Bezugszeichenliste:

- 1: Verpackungsmaschine
- 2: Formstation, Tiefziehstation
- 3: Oberwerkzeug der Tiefziehstation
- 4: Unterwerkzeug der Tiefziehstation
- 5: Hubtisch, Träger eines Werkzeugs der Siegel-, Tiefziehstation und/oder der Schneideinrichtung
- 6: Verpackungsmulde
- 7: erste Füllstation
- 8: Folienbahn, Unterfolienbahn
- 9: Hubeinrichtung
- 10: Antrieb
- 11: Unterwerkzeug der Siegelstation
- 12: Oberwerkzeug der Siegelstation
- 13: Heizmittel
- 14: Oberfolienbahn, Deckelfolie
- 15: Siegelstation
- 16: Verpackungsgut
- 17: Längsschneider
- 18: Querschneider
- 19: Einlaufbereich
- 20: Siegelmittel
- 21: Leitung
- 22: Öffnung
- 23: Ventilkörper
- 24: Befestigungsmittel
- 25: Durchgang
- 26: Dichtung

## Patentansprüche

1. Verpackungsmaschine (1) mit einer Siegelstation (15), die mit einem Siegelmittel (11, 12, 20) eine Oberfolienbahn (14) an eine Unterfolienbahn (8) siegelt, wobei das Siegelmittel (11, 12, 20) mindestens eine Öffnung (22) aufweist, die mit einer Vakuumquelle und/oder einer Austauschgasquelle verbunden ist, **dadurch gekennzeichnet, dass** in dem Siegelmittel (11, 12, 20) oder einer Düse in der Siegelstation mindestens ein Ventil (23) vorgesehen ist, mit dem die Strömung an der Öffnung (22) einstellbar ist.

2. Verpackungsmaschine nach Anspruch 1, **dadurch gekennzeichnet, dass** das Siegelmittel eine Siegelbrille ist.

3. Verpackungsmaschine nach einem der voranstehenden Ansprüche, **dadurch gekennzeichnet, dass** das Siegelmittel eine Vielzahl von Öffnungen (22) aufweist deren Strömung zumindest teilweise, vorzugsweise vollständig individuell einstellbar ist.

4. Verpackungsmaschine nach einem der voranstehenden Ansprüche, **dadurch gekennzeichnet, dass** das Ventil manuell oder motorisch antreibbar ist.

## Claims

1. Packaging machine (1) comprising a sealing station (15) which uses a sealing means (11, 12, 20) to seal an upper film web (14) to a lower film web (8), said sealing means (11, 12, 20) having at least one opening (22), connected to a vacuum source and/or to a source of substitute gas, **characterized in that** in the sealing means (11, 12, 20) or a nozzle in the sealing station is provided at least one valve (23), with which the flow at the opening (22) is adjustable.

2. Packaging machine according to Claim 1, **characterized in that** the sealing means is a sealing frame assembly.

3. Packaging machine according to one of the preceding claims, **characterized in that** the sealing means has a multiplicity of openings (22), the flow of which is at least partially, preferably fully, individually adjustable.

4. Packaging machine according to one of the preceding claims, **characterized in that** the valve is drivable by manual or motorized means.

## Revendications

1. Machine d'emballage (1) comprenant un poste de scellement (15) qui scelle une bande de feuille supérieure (14) sur une bande de feuille inférieure (8) au moyen d'un moyen de scellement (11, 12, 20), le moyen de scellement (11, 12, 20) présentant au moins une ouverture (22) qui est connectée à une source de vide et/ou à une source de gaz de remplacement, **caractérisée en ce qu'**au moins une soupape (23) est prévue dans le moyen de scellement (11, 12, 20) ou dans une buse dans le poste de scellement, avec laquelle l'écoulement au niveau de l'ouverture (22) peut être ajusté.

2. Machine d'emballage selon la revendication 1, **caractérisée en ce que** le moyen de scellement est une monture de scellement.

3. Machine d'emballage selon l'une quelconque des revendications précédentes, **caractérisée en ce que** le moyen de scellement présente une pluralité d'ouvertures (22) dont l'écoulement peut être ajusté individuellement au moins en partie, de préférence complètement.

4. Machine d'emballage selon l'une quelconque des revendications précédentes, **caractérisée en ce que** la soupape peut être entraînée manuellement ou par moteur.
